# EUROPÄISCHE PATENTSCHRIFT

(11) **EP 0 649 687 B1**
(45) Veröffentlichungstag und Bekanntmachung des Hinweises auf die Patenterteilung: **07.01.1999**
(21) Anmeldenummer: 94114928.8
(22) Anmeldetag: 22.09.1994
(51) Int. Cl.: B21D 7/024

(54) **Rohrbiegemaschine**
Tube bending machine
Machine à cintrer les tubes

(30) Priorität: 21.10.1993 DE 9316052 U
(43) Veröffentlichungstag der Anmeldung: 26.04.1995
(73) Patentinhaber: Schwarze, Rigobert, Dipl.-Ing., D-51109 Köln (DE)
(72) Erfinder: Schwarze, Rigobert, Dipl.-Ing., D-51109 Köln (DE)
(74) Vertreter: Selting, Günther, Dipl.-Ing.

(56) Entgegenhaltungen:
- DE-A- 2 249 115
- FR-A- 2 076 144
- GB-A- 2 082 949

## Beschreibung

Die Erfindung betrifft eine Rohrbiegemaschine mit einer um eine vertikale Achse drehbaren Biegeschablone, einem um die Achse der Biegeschablone schwenkbaren Schwenkarm, der eine Spannbacke zum Festspannen eines Rohrabschnitts an der Biegeschablone aufweist, und einer Gleitschiene, die ein Widerlager für den ungebogenen Rohrabschnitt aufweist.

Die bekannten Rohrbiegemaschinen haben eine drehbare Biegeschablone, die an ihrem Umfang eine Biegerille aufweist, die einen Teil des Querschnittes des zu biegenden Rohres aufnimmt. Das Rohr wird von einer an einem Schwenkarm befestigten Spannbacke in die Biegerohrrille gedrückt. Wird der Schwenkarm bei gleichzeitiger Drehung der Biegeschablone um die Achse der Biegeschablone herum verschwenkt, so wird das Rohr um die Biegeschablone herumgezogen, wobei eine Rohrbiegung erzeugt wird. Bei Rohren, die zunächst gerade sind, ist es gleichgültig, ob die Rohrbiegung nach rechts oder nach links erfolgt. Häufig kommt es jedoch vor, daß Rohre gegenläufig gebogen werden müssen, nämlich mit einer Rechtsbiegung und anschließend mit einer Linksbiegung. Diese Biegungen können unter Umständen sehr nahe aneinander liegen. In solchen Fällen kann, nachdem die erste Biegung hergestellt worden ist, das Rohr nicht gedreht werden, um die zweite Biegung zu erzeugen, weil eine solche Drehung durch die Teile der Biegemaschine verhindert wird.

Aus FR-A-2 076 144 ist eine Rohrbiegemaschine bekannt, bei der das zu biegende Rohr von entgegengesetzten Seiten an die Biegeschablone angelegt werden kann. Die Rohrbiegemaschine ist für Rechts - und Linksbiegung geeignet, wobei jedoch eine Eignung einer einzigen Biegeschablone für sowohl Links- als auch Rechtsbeigung nicht beschrieben ist. Außerdem muß bei unterschiedlichen Biegeradien in beiden Richtungen eine andere Biegeschablone benutzt werden muß. Die Rohrbiegemaschine weist ferner an einem schwenkbaren Schwenkarm eine Spannbacke auf, die das zu biegende Rohr gegen die Biegeschablone drückt. Eine Gleitschiene als Widerlager für den nicht zu biegenden Rohrabschnitt ist dabei nicht vorgesehen. Eine solche Gleitschiene ist aber bei anderen Rohrbiegemaschinen bekannt, die nur für das Biegen in einer Richtung geeignet sind (GB-A-2 082 949).

Der Erfindung liegt die Aufgabe zugrunde, eine Rohrbiegemaschine zu schaffen, mit der ohne Montagearbeiten an der Maschine auch komplizierte Rohrformen hergestellt werden können, bei denen Biegungen sehr nahe aneinander anschließen.

Die Lösung dieser Aufgabe erfolgt erfindungsgemäß mit den im Anspruch 1 angegebenen Merkmalen.

Bei der erfindungsgemäßen Rohrbiegemaschine kann der Schwenkarm um volle 180° verschwenkt werden und die Biegewerkzeuge sind derart ausgebildet, daß sie sowohl für Rechtsbiegen als auch für Linksbiegen geeignet sind. Demnach kann ein Rohr wahlweise von der linken oder der rechten Seite an die Biegeschablone angesetzt werden. Für Rechtsbiegung und für Linksbiegung ist jeweils eine separate Gleitschiene vorgesehen, die als Widerlager bzw. seitliche Abstützung für den ungebogenen Rohrabschnitt dient. Ein Rohr kann mit der erfindungsgemäßen Rohrbiegemaschine sowohl mit einer Rechtsbiegung als auch mit einer Linksbiegung versehen werden, wobei es auch möglich ist, das Rohr zuvor um die Längsachse der Rohreinspanneinrichtung zu drehen. Wenn sich ergibt, daß ein bereits vorgebogenes Rohr bei Rechtsbiegung in eine Form gebracht wird, in der es mit Teilen der Rohrbiegemaschine kollidiert, kann das Rohr gegen die entgegengesetzte Seite der Biegeschablone gesetzt und in Linksbiegung verformt werden. Ferner besteht die Möglichkeit, Rechtsbiegungen und Linksbiegungen eines Rohres nacheinander vorzunehmen, ohne das Rohr verdrehen zu müssen.

Die Rohrbiegemaschine ermöglicht wegen der Wahl der Drehrichtung die Herstellung komplizierter Rohrformen mit einer einzigen Maschine oder auch die Weiterverarbeitung vorgebogener Rohre, die mit einer Maschine, die nur eine Biegerichtung aufweist, nicht gebogen werden könnten.

Vorteilhafte Ausgestaltungen und Weiterbildungen der Erfindung sind den Unteransprüchen zu entnehmen.

Im folgenden wird unter Bezugnahme auf die Zeichnungen ein bevorzugtes Ausführungsbeispiel der Erfindung näher erläutert.

Es zeigen:
- Fig. 1: eine Draufsicht auf den Biegekopf einer Rohrbiegemaschine, und
- Fig. 2: eine schematische Seitenansicht von Biegeschablone und Spannbacke.

Die Rohrbiegemaschine weist einen Biegekopf 10 auf, mit einem Arm 11, der von einer Stirnwand des Maschinengestells 12 horizontal absteht. Der Arm 11 kann an der Stirnwand des Maschinengestells 12 in horizontaler Richtung verfahren werden, wie durch den Pfeil 13 angedeutet ist, und außerdem in vertikaler Richtung.

Am vorderen Ende des Armes 11 befindet sich die Biegeschablone 14, die aus zwei übereinander angeordneten Schablonenteilen 15 und 16 besteht. Jedes Schablonenteil hat die Gestalt einer im wesentlichen zylindrischen dicken Scheibe, die an ihrem Umfang mit einer Biegerille 17 bzw. 18 versehen ist. Die Biegerille erstreckt sich jedoch nicht über den gesamten Umfang des Schablonenteils, sondern sie endet in einem tangentialen Klemmstück 19 bzw. 20.

Auf einem zur Biegeschablone 14 koaxialen Lager ist ein Schwenkarm 21 gelagert, der radial von der Biegeschablone absteht. An diesem Schwenkarm befindet sich die Spannbacke, die von einem (nicht dargestellten) Linearantrieb längs des Schwenkarms 21 bewegt werden kann. Die Spannbacke weist zwei Backenteile 23 und 24 auf, die nebeneinander, jedoch in unterschiedlichen Höhen angeordnet sind. Das untere Backenteil 23 befindet sich auf gleicher Höhe wie das untere Schablonenteil 15 und das obere Backenteil 24 befindet sich auf gleicher Höhe wie das obere Schablonenteil 16. Beide Backenteile werden gemeinsam vor- und zurückbewegt, jedoch ist es auch möglich, die Backenteile einzeln zu steuern. Da das Backenteil 24 mit dem Schablonenteil 16 kleineren Durchmessers zusammenwirkt, steht es in Richtung auf die Biegeschablone 14 weiter vor als das Backenteil 23. Jedes der Backenteile 23 und 24 weist eine Rille 25 bzw. 26 auf, die einen Teil des Umfangs des zu biegenden Rohres 27 umschließt, während ein anderer Teil des Umfangs in der entsprechenden Biegerille 17 bzw. 18 der Biegeschablone 14 liegt.

Das Schablonenteil 15 ist für Rechtsdrehung (im Uhrzeigersinn) vorgesehen, d.h. von seinem Klemmstück 19 aus erstreckt sich die Biegerille 17 im Gegenuhrzeigersinn. Das Schablonenteil 16 ist dagegen für Linksdrehung vorgesehen, d.h. von seinem Klemmstück 20 aus erstreckt sich die Biegerille 18 im Uhrzeigersinn. Beide Klemmstücke 19 und 20 liegen auf derselben Seite eines Durchmessers 28 der Biegeschablone 14 und zu beiden Seiten einer quer zu den Spannbacken verlaufenden, die Achse der Biegeschablone 14 enthaltenden ebene.

Von dem Arm 11 stehen nach entgegengesetzten Seiten Gleitschienenträger 30 und 31 ab. Jeder Gleitschienenträger 30 trägt eine Gleitschiene 32 bzw. 33, die parallel zum Arm 11 verläuft und dazu dient, die beim Rohrbiegen erzeugte Gegenkraft des Rohres aufzunehmen und das Rohr 27 seitlich abzustützen. Die Gleitschienen sind jeweils durch eine Antriebsvorrichtung längs ihres Gleitschienenträgers 30,31 verfahrbar. Die Gleitschiene 32 ist wirksam, wenn das Backenteil 23 zum Einsatz kommt. Sie befindet sich demnach auf gleicher Höhe wie das Backenteil 23 und das Schablonenteil 15. Die Gleitschiene 33 ist demgegenüber höher angeordnet. Sie kommt zum Einsatz, wenn das Rohr 27 an die entgegengesetzte Seite der Biegeschablone angesetzt wird und das Backenteil 24 zum Einsatz kommt.

Jede der Gleitschienen 32 und 33 ist ferner mit einem Längsantrieb versehen, um dem Rohr während des Biegevorganges nachfolgen zu können.

In der in den durchgezogenen Linien dargestellten Position des Schwenkarms 21 ist die Spannbacke 22 quer zum Arm 11 und zur Richtung des Rohres 27 ausgerichtet und sie befindet sich auf der linken Seite der Biegeschablone 14. Das untere Backenteil 23 ist auf der linken Seite des Durchmessers 28 angeordnet und das Backenteil 24 auf der rechten Seite. Wird die Spannbacke 22 vorgeschoben, wird das Rohr zwischen dem Backenteil 23 und dem Klemmteil 19 festgeklemmt. Durch Drehen der Biegeschablone 14 erfolgt die Herstellung einer Rechtsbiegung des Rohres 27. Dabei befindet sich die untere Gleitschiene 32 in der Vorschubstellung, so daß sie das Rohr abstützt und die Gegenkraft aufnimmt. Ein Teil der Gleitschiene 32 ragt unter das Backenteil 24, um in der Nähe des Durchmessers 28 ebenfalls noch eine Abstützung zu bewirken.

Wenn eine Linksbiegung erfolgen soll, wird das Rohr 27 an die entgegengesetzte Seite der Biegeschablone angesetzt, und zwar in Höhe des oberen Schablonenteils 16. Der Schwenkarm 21 befindet sich dann in der um 180° verschwenkten Position 21a. Das untere Backenteil 23, das nicht benutzt wird, ragt unter das vordere Ende der Gleitschiene 33. Wird die Spannbacke 22 vorgeschoben, so drückt das obere Backenteil 24 das Rohr gegen das obere Schablonenteil 16. Die obere Gleitschiene 33 wird vorgeschoben, um das Rohr seitlich abzustützen. Dann erfolgt aus der Position 21a des Schwenkarms eine Linksdrehung, wobei ein Abschnitt des Rohres um das Schablonenteil 16 herumgezogen und somit gebogen wird.

## Patentansprüche

1. Rohrbiegemaschine mit einer drehbaren Biegeschablone (14), einem um 180° um die Achse der Biegeschablone (14) schwenkbaren Schwenkarm (21), der eine Spannbacke (22) trägt,
**dadurch gekennzeichnet,** daß
die Biegeschablone (14) zwei übereinander angeordnete Schablonenteile (15,16) aufweist, von denen eines für Rechtsbiegung und das andere für Linksbiegung ausgebildet ist, daß die Spannbacke (22) sowohl für Rechtsbiegung als auch für Linksbiegung ausgebildet ist und zu jeder Seite einer quer zu der Spannbacke (22) verlaufenden, die Achse der Biegeschablone enthaltenden Ebene jeweils ein Backenteil (23,24) aufweist, von denen das untere Backenteil (23) mit dem unteren Schablonenteil (15) und das obere Backenteil (24) mit dem oberen Schablonenteil (16) zum Einklemmen eines Rohrabschnitts zusammenwirkt, und daß zu beiden Seiten des Biegekopfes (14) je eine Gleitschiene (32,33) als Widerlager für den ungebogenen Rohrabschnitt angeordnet ist.

2. Rohrbiegemaschine nach Anspruch 1, dadurch gekennzeichnet, daß in der einen Endstellung des Schwenkarms (21) die eine Gleitschiene (32) unter das obere Backenteil (24) ragt und in der anderen Endstellung die andere Gleitschiene (33) über das untere Backenteil (23) ragt.

## Claims

1. A pipe bending machine with a rotatable bending template (14), a pivot arm (21) pivotable about the axis of the bending template (14) by 180°, the pivot arm supporting a clamping jaw (22),
characterized in that
the bending template (14) comprises two template pans (15, 26) arranged one above the other, one of the parts being designed for bending to the right, while the other is for bending to the left, the clamping jaw (22) being designed both for bending to the right and to the left and having a respective jaw member (23, 24) on each side of a plane extending transversely to the clamping jaw (22) and including the axis of the bending template, wherein, for clamping a pipe section, the lower jaw member (23) cooperates with the lower template part (15) and the upper jaw member (24) cooperates with the upper template part (16), and that a respective slide rail (32, 33) is provided on both sides of the bending head (14) to act as an abutment for the unbent pipe section.

2. The pipe bending machine according to claim 1, characterized in that in one end position of the pivot arm (21), one slide rail (32) extends beneath the upper jaw member (24) and that in the other end position, the other slide rail (33) extends above the lower jaw member (23).

## Revendications

1. Machine à cintrer les tubes munie d'un gabarit de cintrage pivotant (14), un bras orientable (21) pouvant pivoter de 180° autour de l'axe du gabarit de cintrage (14), le bras supportant une mâchoire de serrage (22).
caractérisée en ce que le gabarit de cintrage (14) présente deux parties de gabarit (15, 16) disposées l'une au-dessus de l'autre, l'une étant conçue pour le cintrage à droite et l'autre pour le cintrage à gauche, en ce que la mâchoire de serrage (22) est conçue aussi bien pour le cintrage à droite que pour le cintrage à gauche et présente respectivement un élément de mâchoire (23, 24) de chaque côté d'un plan transversal à la mâchoire de serrage (22) et contenant l'axe du gabarit de cintrage, l'élément de mâchoire inférieur (23) agissant conjointement avec la partie de gabarit inférieure (15) et l'élément de mâchoire supérieur (24) agissant avec la partie de gabarit supérieure (16) pour le serrage d'une portion de tube, et en ce que sur chacun des deux côtés de la tête de cintrage (14) est disposé un rail coulissant (32, 33) comme butée pour la portion de tube non cintrée.

2. Machine à cintrer les tubes selon la revendication 1, caractérisée en ce qu'un rail coulissant (32) déborde sous l'élément de mâchoire supérieur (24) dans une position finale du bras pivotant et l'autre rail coulissant (33) dépasse au-dessus de l'élément de mâchoire inférieur (23) dans l'autre position finale.
